# EUROPÄISCHE PATENTSCHRIFT

(11) **EP 1 357 225 B1**
(45) Veröffentlichungstag und Bekanntmachung des Hinweises auf die Patenterteilung: **20.12.2006**
(21) Anmeldenummer: 03007710.1
(22) Anmeldetag: 04.04.2003
(51) Int. Cl.: D21G 1/00

(54) **Verfahren zum Behandeln einer Materialbahn und Kalander**
Method of treating a web of material and calender
Procédé pour traiter un matériau en bande et calandre

(30) Priorität: 23.04.2002 DE 10217910
(43) Veröffentlichungstag der Anmeldung: 29.10.2003
(73) Patentinhaber: Voith Patent GmbH, 89522 Heidenheim (DE)
(72) Erfinder: Cramer, Dirk, 47259 Duisburg (DE); Rothfuss, Ulrich, 47929 Grefrath (DE)

(56) Entgegenhaltungen:
- EP-A- 0 957 202
- US-A- 4 277 524
- US-A- 4 738 197
- US-A- 5 245 920
- US-A- 6 061 927
- US-B1- 6 287 424

## Beschreibung

Die Erfindung betrifft ein Verfahren zum Behandeln einer Materialbahn in einem Kalander, bei dem man die Materialbahn in einem Walzenstapel des Kalanders mit Druck und erhöhter Temperatur beaufschlagt und nach dem Durchlaufen durch den Walzenstapel des Kalanders aufwickelt. Ferner betrifft die Erfindung einen Kalander mit einem mindestens einen Nip, der durch eine beheizte Walze begrenzt ist, aufweisenden Walzenstapel und mit einer Aufwickeleinrichtung hinter dem letzten Nip.

Ein derartiges Verfahren und ein derartiger Kalander sind aus US 6 287 424 B1 bekannt. Vor dem Kalander, der als "dry stack", also als Walzenstapel mit harten und weichen Walzen ausgebildet ist, die abwechselnd angeordnet sind, ist ein davon getrennter Walzenstapel angeordnet, der als "wet stack" mit harten Walzen ausgebildet ist. Zwischen den beiden Walzenstapeln ist eine Kühleinrichtung angeordnet. Im Kalander sind Heizeinrichtungen vorgesehen, die auf harte Walzen wirken, um die Bahn aufzuheizen.

Die Erfindung ist insbesondere für die Behandlung einer Papier- oder Kartonbahn geeignet. Die Erfindung wird im folgenden anhand einer Papierbahn als Beispiel für eine Materialbahn beschrieben.

Papierbahnen werden im Laufe ihrer Herstellung durch einen Kalander geleitet und dort mit erhöhtem Druck und erhöhter Temperatur beaufschlagt. Die Behandlung in einem Kalander, die sogenannte Satinage, hat mehrere Auswirkungen. Sie führt zum einen zu einer Verdichtung der Papierbahn, zum anderen verbessert sie Oberflächeneigenschaften, wie Glanz oder Glätte. Die erhöhte Temperatur im Kalander führt vereinfacht ausgedrückt dazu, daß sich die Fasern an der Oberfläche der Papierbahn plastifizieren, was den Vorgang des Glättens erleichtert. Außerdem ist für eine gute Glätte eine gewisse Feuchtigkeit der Papierbahn von Vorteil.

Es hat sich allerdings herausgestellt, daß die Papierbahn beim Durchlaufen durch den Kalander einen teilweise erheblichen Feuchtigkeitsverlust erleidet. Dieser Feuchtigkeitsverlust ist im Grunde unvermeidlich. Er kann teilweise dadurch ausgeglichen werden, daß die Papierbahn im Kalander zusätzlich mit Feuchtigkeit beaufschlagt wird.

Dennoch läßt sich immer wieder feststellen, daß die Papierbahn beim Aufwickeln zu trocken ist, d.h. eine zu geringe Feuchtigkeit aufweist. Dies kann bei nachfolgenden Bearbeitungsvorgängen, beispielsweise beim Bedrucken in einer Druckerei, zu Problemen führen. Dort ist eine gewisse Feuchtigkeit unabdingbar, beispielsweise um eine Passergenauigkeit zwischen aufeinanderfolgenden Druckvorgängen zu gewährleisten.

Man hat daher versucht, die erhöhte Feuchtigkeit in der Wickelrolle dadurch sicherzustellen, daß man die Papierbahn mit einer erhöhten Feuchtigkeit in den Kalander einlaufen läßt oder im Kalander verstärkt mit Feuchtigkeit versieht. Dies bringt zwar die gewünschte Feuchtigkeit in der Wickelrolle der aufgewickelten Papierbahn. Die höhere Feuchtigkeit führt jedoch bei der Behandlung der Papierbahn zu einem gravierenden Nachteil: es tritt verstärkt Schwarzsatinage auf. Dies wiederum führt zu einer erheblichen Qualitätsverminderung der Papierbahn. Die Bedruckbarkeit der Papierbahn wird durch diese Schwarzsatinage erheblich beeinträchtigt.

EP 0 957 202 A2 zeigt ein Verfahren und eine Vorrichtung zur Online-Herstellung von SC-A-Papier. Eine Materialbahn wird in einem Zwischenkühlabschnitt zunächst vorgekühlt, damit sie in einer Bedampfungseinrichtung möglichst viel Feuchtigkeit aufnehmen kann. Die in der Bedampfungseinrichtung erfolgte Temperaturerhöhung wird in einem Kühlabschnitt wieder rückgängig gemacht. Nach dem Kühlabschnitt durchläuft die Materialbahn einen Kalander, wobei sie am Eingang des Kalanders und auch im Kalander weiter mit Dampf beaufschlagt werden kann. Die Dampfbeaufschlagung am Eingang des Kalanders soll so dicht vor dem ersten Nip erfolgen, daß ein Feuchtigkeits-Gradient verbleibt, wenn die Bahn in den Walzenstapel des Kalanders einläuft.

US 6 061 927 A beschreibt ein Verfahren zum Steuern des Curl eines Papiers in der Trockenpartie einer Papiermaschine. Die Papierbahn wird in der Trockenpartie zunächst über eine Reihe von Trockenzylindern geführt und dann durch eine Streicheinrichtung geleitet. Im Anschluß an die Streicheinrichtung wird die Papierbahn wieder getrocknet, wobei die letzten Trockenzylinder als gekühlte Zylinder ausgebildet sind. Im Anschluß an die gekühlten Zylinder wird die Bahn dann durch einen Kalander geleitet. Zwischen dem letzten Kühlzylinder und dem Kalander ist ein Dampfblaskasten angeordnet, mit dem Feuchtigkeit auf eine Seite der Bahn aufgetragen werden kann.

US 4 277 524 zeigt ein Verfahren und eine Vorrichtung zum Behandeln von gestrichenen Papieren. Eine gestrichene Papierbahn wird durch zwei Nips geleitet, die zwischen einer harten und polierten Walze und zwei weichen Walzen gebildet sind. Nach dem Durchlaufen des ersten Nips wird die Bahn über zwei Kühlwalzen oder durch ein Kühlgebläse geleitet und danach befeuchtet.

US 4 738 197 A beschreibt ein Verfahren zum Behandeln einer Papierbahn in einem Superkalander. Zwischen Nips des Kalanders wird die Bahn über Kühlwalzen geleitet, so daß sie vor dem Eintreten in die Nips des Kalanders insgesamt eine niedrigere Temperatur bekommt. Beim Durchlaufen eines Nips wird dann nur die Oberfläche der Bahn beheizt, so daß sich ein Temperaturgradienten-Kalandrieren ergibt.

US 5 245 920 A beschreibt ein Verfahren zum Kalandrieren einer Papierbahn, bei dem die Papierbahn durch einen Nip geführt wird, der durch zwei Walzen gebildet ist, von denen mindestens eine beheizt ist. Im Anschluß an den Nip ist eine Kühleinrichtung angeordnet.

Der Erfindung liegt die Aufgabe zugrunde, das Risiko der Schwarzsatinage der Materialbahn klein zu halten.

Diese Aufgabe wird durch das Verfahren nach Anspruch 1 gelöst.

Man hat beobachtet, daß neben dem Feuchtigkeitsverlust, der im Kalander selbst auftritt, ein weiterer, nicht mehr zu vernachlässigender Feuchtigkeitsverlust auf der Strecke zwischen dem Kalander und dem Aufwickeln auftritt. Dies läßt sich dadurch erklären, daß die Materialbahn beim Verlassen des Kalanders eine erhöhte Temperatur von beispielsweise 80 bis 90°C aufweist. Bei dieser erhöhten Temperatur wird ein Teil der in der Materialbahn enthaltenen Feuchtigkeit verdampfen, was zu der unerwünschten Feuchtigkeitsverminderung führt. Wenn man nun die Materialbahn vor dem Verlassen des Kalanders kühlt, beispielsweise von 85°C auf 65°C, dann wird der Feuchtigkeitsverlust durch Verdampfen von Flüssigkeit auf der Strecke zwischen dem Kalander und der Aufwicklung erheblich vermindert. Wenn man 1% weniger Feuchtigkeit verliert, dann kann man mit einer um 2% verminderten Feuchtigkeit in den Kalander einfahren, was das Risiko einer Schwarzsatinage ganz erheblich vermindert. Die Materialbahn ist dann auch beim Aufwikkeln etwas kühler, was dazu beiträgt, Spannungen in der Wickelrolle zu vermeiden. Die Wickelrolle ist aufgrund ihrer niedrigeren Temperatur besser handhabbar. Vor allem aber läßt sich die Materialbahn im Kalander mit einer verbesserten Oberfläche versehen, ohne daß man ein erhöhtes Risiko von Schwarzsatinage in Kauf nehmen muß.

Wenn man die Materialbahn nach dem Kühlen befeuchtet, hat dies zur Folge, daß man der Materialbahn zusätzliche Feuchtigkeit mitgeben kann. Damit kann man sogar einen Teil des Feuchtigkeitsverlustes im Kalander ausgleichen. Das Aufbringen von Feuchtigkeit nach dem Kühlen hat den Vorteil, daß die Materialbahn in einem kühleren Zustand wesentlich besser in der Lage ist, Feuchtigkeit aufzunehmen. Dies gilt insbesondere dann, wenn die Materialbahn bedampft wird. Der Dampf kondensiert um so besser auf der Materialbahn, je kälter die Materialbahn ist. Durch das Befeuchten nach dem Kühlen läßt sich also der Wirkungsgrad der Befeuchtung erheblich steigern. Damit wird eine unerwünschte Feuchtigkeitsabgabe in die Umgebung vermindert. Das Verfahren wird dadurch wirtschaftlicher.

Der letzte Nip ist durch eine harte Walze und eine weiche Walze begrenzt und die Materialbahn wird auf der Seite befeuchtet, die an der weichen Walze anliegt. Insbesondere wird die Materialbahn vor dem letzten Nip nur auf dieser Seite befeuchtet. Die Befeuchtung einer Materialbahnseite, die nicht an einer harten Walze anliegt, macht im Grunde für die Verbesserung der Oberflächeneigenschaften keinen Sinn. Für diesen Zweck müßte man die Seite der Materialbahn befeuchten, die an einer sehr glatten Oberfläche, d.h. an der harten Walze, anliegt. Wenn man die Feuchtigkeit hingegen auf die andere Seite der Materialbahn aufträgt, d.h. die Seite, die an der weichen Walze anliegt, dann nimmt man im Grunde keinen Einfluß mehr auf die Oberflächeneigenschaften. Man erhöht aber den Feuchtigkeitsgehalt der Bahn. Die Feuchtigkeit kann bei Anlage an der elastischen Walze wesentlich besser in die Materialbahn eindringen.

Man kühlt die Materialbahn nach dem Befeuchten erneut. Insbesondere bei der Verwendung von Dampf zum Befeuchten wird nicht nur Feuchtigkeit in die Materialbahn eingetragen. Die Materialbahn bekommt auch eine etwas höhere Temperatur. Diese etwas höhere Temperatur kann durchaus gewünscht sein, beispielsweise um die Behandlungseffekte im letzten Nip noch mit einer guten Effektivität ausnutzen zu können. Die erhöhte Temperatur birgt jedoch wieder das Risiko, daß zuviel Feuchtigkeit auf dem Weg zwischen dem Kalander und der Aufwickeleinrichtung verloren geht. Wenn man nun nach dem Befeuchten die Materialbahn wieder kühlt, dann wird dieses Risiko vermindert. Das Kühlen erfolgt dabei vorzugsweise nach dem letzten Nip, d.h. die Materialbahn kann auch im letzten Nip noch mit einer erhöhten Temperatur behandelt werden. Gleichwohl ist diese erhöhte Temperatur im letzten Nip in der Regel weitaus geringer als die Temperatur einer Materialbahn ohne zuvor erfolgte Kühlung.

Alternativ oder zusätzlich deckt man die Materialbahn nach dem Verlassen des Kalanders ab und zwar insbesondere dampfundurchlässig. Wenn man die Materialbahn abdeckt, dann hat Dampf auch bei einer erhöhten Materialbahntemperatur im Grunde keine Möglichkeit, zu entweichen. Dies gilt in besonderem Maße dann, wenn die Abdeckung tatsächlich dampfundurchlässig ist. Eine derartige Abdeckung läßt sich durch viele Kunststoffmaterialien oder Metallbänder realisieren. In diesem Fall wird die in der Bahn enthaltene Feuchtigkeit in der Materialbahn gehalten und nicht an die Umgebung abgegeben. Es ist dabei nicht einmal erforderlich, daß die Abdekkung an den Längskanten der Materialbahn geschlossen ist. Dort kann zwar etwas Feuchtigkeit in Form von Dampf verloren gehen. Dies spielt jedoch für die Gesamtfeuchte der Bahn im Prinzip keine Rolle.

Die Aufgabe wird durch den Kalander nach Anspruch 3 gelöst.

Wie oben im Zusammenhang mit dem Verfahren ausgeführt, dient die Kühleinrichtung dazu, die Temperatur der Materialbahn herabzusetzen, so daß zwischen dem Kalander und der Aufwickeleinrichtung weniger Feuchtigkeitsverluste durch Verdampfen der in der Materialbahn enthaltenen Feuchtigkeit entstehen. Man kann daher die Materialbahn mit einer insgesamt geringeren Feuchte in den Kalander einfahren, so daß eine Schwarzsatinage durch zu hohe Feuchtigkeit wirksam vermieden werden kann.

Das Kühlen einer Materialbahn in einem Kalander selbst ist zwar aus DE 35 42 342 A1 bekannt. Dort verwendet man eine Kühleinrichtung vor einem Nip allerdings dazu, ein Temperaturgradienten-Kalandrieren zu bewirken, d.h. man möchte einen Temperaturgradienten in der Materialbahn erzeugen können, um über die Dicke einer Papierbahn unterschiedliches Kompressionsverhalten zu erzielen.

Zwischen der Kühleinrichtung und dem letzten Nip ist eine Befeuchtungseinrichtung angeordnet. Die Befeuchtungseinrichtung dient dazu, zusätzliche Feuchtigkeit auf die Materialbahn aufzutragen, so daß die Materialbahn beim Aufwickeln insgesamt eine höhere Feuchtigkeit hat. Diese Feuchtigkeit wird erreicht, ohne daß man die Materialbahn insgesamt mit einer höheren Feuchtigkeit in den Kalander einfahren lassen muß. Darüber hinaus hat die Befeuchtung nach der Kühleinrichtung den Vorteil, daß man die Feuchtigkeit mit einem weitaus besserren Wirkungsgrad auf die Materialbahn auftragen kann. Dies gestaltet den Betrieb des Kalanders und die Behandlung der Materialbahn wirtschaftlich.

Der letzte Nip ist durch eine harte Walze und eine elastische Walze begrenzt und die Befeuchtungseinrichtung ist auf der Seite einer Materialbahn angeordnet, die an der elastischen Walze anliegt. In einem Superkalander wird die Materialbahn durch Nips geführt, die durch eine harte und eine elastische Walze gebildet sind. Die elastische Walze wird auch als "weiche" Walze bezeichnet, weil ihre Oberfläche nachgiebiger ist als die Oberfläche der harten Walze. Im Gegensatz dazu wird die Materialbahn in einem Glättwerk durch Nips geführt, die durch zwei harte Walzen begrenzt sind. Bei einem Superkalander mit den "weichen" Nips, die durch eine harte und eine elastische Walze begrenzt sind, erfolgt die Glättung der Materialbahn im Grunde nur auf der Seite, die an der harten Walze anliegt. Die weiche Walze bildet lediglich ein Widerlager für die in dem Nip erfolgende Umformung. Deshalb macht es im Grunde keinen Sinn, die an der elastischen Walze anliegende Seite der Materialbahn zu befeuchten. Wenn man aber nur diese Seite befeuchtet, dann steigert man die Feuchtigkeit der Materialbahn, ohne ihre Oberflächeneigenschaften zu beeinträchtigen.

Hinter dem letzten Nip ist eine Nachkühleinrichtung angeordnet. Die Nachkühleinrichtung sorgt dafür, daß eine Temperaturerhöhung, die die Materialbahn im letzten Nip oder davor erfahren hat, nicht zu einer verstärkten Verdampfung von Feuchtigkeit auf dem Weg zwischen dem Kalander und der Aufwickeleinrichtung führt. Beispielsweise kann die Materialbahn auf eine Temperatur im Bereich von 50 bis 65°C abgekühlt werden, was die Verdunstung von Feuchtigkeit aus der Materialbahn in die Umgebung ganz erheblich vermindert. Bei einer entsprechenden Abkühlung kann man die Feuchtigkeitsverluste auf dem Weg zwischen dem Kalander und der Aufwickeleinrichtung praktisch halbieren.

Alternativ oder zusätzlich ist hinter dem letzten Nip eine Materialbahnabdeckung vorgesehen, die vorzugsweise dampfundurchlässig ausgebildet ist. Eine Materialbahnabdeckung hemmt den Austritt von Dampf aus der Materialbahn. Wenn die Materialbahnabdeckung dampfundurchlässig ist, dann wird der Feuchtigkeitsaustritt sogar mehr oder weniger vollständig unterbunden. Feuchtigkeit, die aus der Materialbahn austritt, kann allenfalls bis zur Abdeckung gelangen und dort kondensieren. Dabei wird sie aber automatisch wieder in die Materialbahn zurückgeführt. Man kann nun die Materialbahn so lange abdecken, bis sie eine Temperatur erreicht hat, bei der die Verdampfungsproblematik keine entscheidende Rolle mehr spielt.

Bevorzugterweise bewirkt die Befeuchtungseinrichtung eine Temperaturerhöhung der Materialbahn nach der Kühleinrichtung. Insbesondere dann, wenn man die Behandlungswirkung im letzten Nip noch mit einer guten Wirkung ausnutzen möchte, ist eine geringfügig erhöhte Temperatur von Vorteil. Man kann daher mit Hilfe der Kühleinrichtung ein relativ starkes Abkühlen der Materialbahn bewirken und anschließend durch ein Befeuchten die Temperatur der Materialbahn wieder anheben.

Hierbei ist besonders bevorzugt, daß die Befeuchtungseinrichtung als Dampffeuchter ausgebildet ist. Ein Dampffeuchter trägt Wasserdampf auf die Materialbahn auf. Der Wasserdampf kondensiert auf der Materialbahn und trägt dadurch zu einer Erhöhung der Feuchtigkeit der Materialbahn bei. Gleichzeitig wird die Temperatur der Materialbahn erhöht. Dies führt zu einer vorteilhaften Wirkung bei der Behandlung im nachfolgenden letzten Nip.

Hierbei ist besonders bevorzugt, daß sich die Materialbahnabdeckung bis zu einer Aufwicklung oder der Nachkühleinrichtung erstreckt. Wenn sich die Materialbahnabdeckung bis zur Aufwickeleinrichtung erstreckt, dann geht zwischen dem Kalander und der Aufwickeleinrichtung nur ein ganz geringer Anteil von Feuchtigkeit verloren. Die Materialbahn kann dann mit einer erhöhten Temperatur, aber auch einer erhöhten Feuchtigkeit aufgewickelt werden. Alternativ dazu kann man die von der Materialbahnabdeckung abgedeckte Materialbahn bis zur Nachkühleinrichtung führen, wo die Materialbahn so weit abgekühlt wird, daß die negativen Erscheinungen einer Verdunstung ebenfalls keine größere Rolle mehr spielen.

Hierbei ist bevorzugt, daß die Materialbahnabdeckung als Kühleinrichtung ausgebildet ist. Man verwendet die Materialbahnabdeckung dann nicht mehr nur dazu, einen Austritt von Feuchtigkeit in Form von Dampf zu verhindern, sondern man sorgt mit Hilfe der Materialbahnabdeckung gleichzeitig dafür, daß die Temperatur der Materialbahn so weit abgesenkt wird, daß auch nach dem Verlassen der Materialbahnabdeckung das Risiko einer Verdampfung und des damit verbundenen Feuchtigkeitsverlustes ganz wesentlich vermindert worden ist.

Vorzugsweise ist die Kühleinrichtung als Kühlwalze ausgebildet. Dies ist eine besonders einfache Ausgestaltung für das Abkühlen der Materialbahn, die auch innerhalb des Kalanders eingesetzt werden kann. Beispielsweise kann man eine der im Kalander ohnehin notwendigen Umlenkwalzen als Kühlwalze ausbilden. Eine derartige Kühlwalze kann vor dem letzten und/oder vorletzten Nip angeordnet sein.

Die Erfindung wird im folgenden anhand von bevorzugten Ausführungsbeispielen in Verbindung mit der Zeichnung näher beschrieben. Hierin zeigen:
- Fig. 1: eine erste Ausführungsform eines Kalanders mit Aufwicklung und
- Fig. 2: eine zweite Ausführungsform eines Kalanders.

Fig. 1 zeigt einen Kalander 1 mit einem Walzenstapel 2, der eine Reihe von Walzen 3-14 aufweist, wobei jeweils benachbarte Walzen 3, 4; 5, 6 etc. Nips 15-25 zwischen sich ausbilden. Die Nips 15-19 sind hierbei als sogenannte "weiche" Nips ausgebildet, d.h. sie sind zwischen einer harten Walze 3, 5, 7 und einer elastischen Walze 4, 6, 8 gebildet. Die elastischen Walzen 4, 6, 8 weisen einen Oberflächenbezug 26 auf, der die Oberfläche weicher und nachgiebiger macht als die Oberfläche einer harten Walze 3, 5, 7.

In ähnlicher Weise sind die Nips 21-25 als weiche Nips ausgebildet, d.h. sie sind jeweils durch eine weiche Walze 9, 11, 13 und eine harte Walze 10, 12, 14 begrenzt. Der mittlere Nip 20 ist als Wechselnip ausgebildet, der durch zwei weiche Walzen 8, 9 gebildet ist. Durch den Wechselnip wird erreicht, daß eine Materialbahn 27, im vorliegenden Fall eine Papierbahn, zuerst mit einer Seite an den harten Walzen 3, 5, 7 und dann mit der anderen Seite an den harten Walzen 10, 12, 14 anliegen kann.

Die harten Walzen 5, 7, 10, 12 sind als beheizte Walzen ausgebildet, was durch schematisch dargestellte Heizkanäle 28 kenntlich gemacht werden soll. Durch die Heizkanäle 28 kann ein Wärmeträgermedium geleitet werden, beispielsweise eine heiße Flüssigkeit oder Dampf, um die beheizten Walzen 5, 7, 10, 12 mit einer erhöhten Oberflächentemperatur zu beaufschlagen. Die erhöhte Oberflächentemperatur wird an die Materialbahn 27 weitergegeben, wenn die Materialbahn die entsprechenden Nips durchläuft. Die Materialbahn erhält dadurch eine erhöhte Temperatur.

Die beiden Endwalzen 3, 14 und die beiden mittleren Walzen 8, 9, die den Wechselnip 20 begrenzen, sind als Durchbiegungseinstellwalzen ausgebildet, wobei die beiden mittleren Walzen 8, 9 in beide Richtungen mit Druck beaufschlagbar sind. Dies ist durch Stützschuhe 29 schematisch dargestellt.

Die Materialbahn 27 ist zwischen den Nips 15-25 über Umlenkwalzen 30 geleitet. Vor dem ersten Nip 15 ist die Materialbahn über eine Leitwalze 31 geleitet. Nach dem Verlassen des letzten Nips 25 ist die Materialbahn über eine weitere Leitwalze 32 geleitet.

Der Walzenstapel 2 ist an der Oberseite eines Ständers 33 angeordnet, wobei diese Oberseite um etwa 45° gegenüber der Vertikalen geneigt ist.

Im Anschluß an den Kalander 1 befindet sich eine Aufwickeleinrichtung 34, in der die Materialbahn 27 zu einer Wickelrolle 35 aufgewickelt wird. Zwischen dem Kalander 1 und der Aufwickeleinrichtung. 34 sind noch verschiedene, nicht im einzelnen mit Bezugszeichen versehene Leitwalzen vorgesehen.

Im Lauf ihres Weges durch den Kalander passiert die Materialbahn 27 eine Reihe von Befeuchtungseinrichtungen 36, die als Dampffeuchter ausgebildet sind. Die Befeuchtungseinrichtungen 36 haben die Aufgabe, die Materialbahn 27 zu befeuchten und insbesondere das Feuchtigkeitsprofil in der Querrichtung der Materialbahn 27 möglichst gleichmäßig zu halten.

Vor dem letzten Nip 25 ist eine Kühlwalze 37 angeordnet, die etwas größer ist als die übrigen Umlenkwalzen 30. Mit der Kühlwalze wird die Materialbahn 27 vor dem Durchlaufen des letzten Nips gekühlt. Zwischen der Kühlwalze 37 und dem letzten Nip ist ein weiterer Dampffeuchter 38 als Befeuchtungseinrichtung angeordnet. Dieser Dampffeuchter 38 beaufschlagt die Seite der Materialbahn 27, die im letzten Nip 25 an der weichen Walze 13 anliegt. Die Leitwalze 32 hinter dem letzten Nip 25 ist ebenfalls als Kühlwalze ausgebildet.

Diese Anordnung hat den Vorteil, daß die Materialbahn 27 vor dem Verlassen des Kalanders 1 gekühlt wird. Dementsprechend kann zwischen dem letzten Nip 25 und der Aufwickeleinrichtung 34 nicht mehr so viel Feuchtigkeit verloren gehen wie bei einer ungekühlten Materialbahn 27. Die Verdunstungsverluste werden ganz erheblich herabgesetzt. Wenn man davon ausgeht, daß bei einer Materialbahn 27, die ungekühlt den Kalander 1 verläßt und bis zur Aufwickeleinrichtung 34 läuft, ein Feuchtigkeitsverlust in der Größenordnung von 2 bis 3% eintritt, dann wird dieser Feuchtigkeitsverlust nunmehr auf etwa 1% abgesenkt. Dies hat den vorteilhaften Effekt, daß die Materialbahn 27 mit einer um etwa 2% niedrigeren Feuchte in den Kalander 1 eingefahren werden kann und trotzdem mit der gewünschten Feuchtigkeit von etwa 4 bis 5% auf die Wickelrolle 35 aufgewickelt werden kann.

Zusätzlich kann der Dampffeuchter 38 noch weitere Feuchtigkeit auf die Materialbahn 27 aufbringen. Der Dampffeuchter 38 trägt die Feuchtigkeit dabei auf die Seite der Materialbahn 27 auf, die mit der elastischen Walze 13 in Kontakt kommt. Die Feuchtigkeit, die durch den Dampffeuchter 38 aufgetragen wird, dient also nicht dazu, die Glätte der Materialbahn 27 auf der Seite zu steigern, die mit der harten und glatten Walze 14 in Kontakt kommt. Sie dient ausschließlich dazu, die Feuchtigkeit der Materialbahn 27 zu erhöhen.

Da der Dampffeuchter 38 im Anschluß an die Kühlwalze 37 eingesetzt ist, kommt der vom Dampffeuchter 38 abgegebene Dampf auf eine wesentlich kältere Materialbahn 27 und kann dementsprechend besser kondensieren. Diese Vorgehensweise verbessert den Feuchtigkeitseintrag in die Materialbahn 27.

Die mit der Dampfbefeuchtung verbundene Temperaturerhöhung wird durch die als Kühlwalze ausgebildete Leitwalze 32 nach dem Durchlaufen durch den letzten Nip 25 wieder rückgängig gemacht, so daß die Materialbahn 27 nach der Leitwalze 32 nur noch eine Temperatur im Bereich von 50 bis etwa 65°C hat.

Dadurch, daß die Materialbahn 27 mit einer erheblich geringeren Feuchtigkeit in den Kalander 1 eingefahren werden kann und auch die durch die Befeuchtungseinrichtungen 36 zusätzlich aufgebrachte Feuchte geringer gehalten werden kann, ist das Risiko einer Schwarzsatinage oder eines Mottlings wesentlich geringer geworden. Gleichwohl werden Qualitätseinbußen in den Oberflächeneigenschaften nicht beobachtet.

Fig. 2 zeigt einen weiteren Kalander 51, der lediglich einen einzelnen Nip 52 aufweist, der zwischen einer harten und beheizten Walze 53 und einer Schuhwalze 54 gebildet ist. Die Schuhwalze weist dabei einen umlaufenden Mantel 55 auf, der entsprechend nachgiebig ist und durch eine Stützschuhanordnung 56 gegen die harte Walze 53 gedrückt wird. Ferner kann der Kalander 51 noch weitere Walzen aufweisen, wie dies gestrichelt mit einer Walze 57 dargestellt ist.

Die Materialbahn 58, die den Nip 52, der als Breitnip ausgebildet ist, durchläuft, ist vor dem Breitnip 52 über eine Kühlwalze 59 geführt. Hinter dem Breitnip 52 ist, wie bei dem Ausführungsbeispiel der Fig. 1 auch, eine Aufwickeleinrichtung 60 mit einer Wickelrolle 61 angeordnet.

Zusätzlich zu der Materialbahn 58 ist ein erstes Transferband 62 durch den Nip 52 geführt. Das erste Transferband 62 ist durch einen dampfundurchlässigen Kunststoff gebildet. Es deckt die Materialbahn 58 auf ihrer Unterseite, d.h. die der Schuhwalze 54 zugewandte Seite, über eine vorbestimmte Entfernung ab und zwar so lange, bis die Materialbahn 58 an einer Kühlwalze 63 von dem ersten Transferband 62 frei kommt.

Die gegenüberliegende Seite der Materialbahn 58 ist von einem zweiten Transferband 64 abgedeckt, das ebenfalls als Kunststoffband ausgebildet ist und dampfundurchlässig ist. Anstelle von Kunststoff kann man für das erste und das zweite Transferband 62, 64 natürlich auch ein Metallband verwenden.

Zwischen dem zweiten Transferband 64 und der Walze 53 ist eine Dichtungsanordnung 65 vorgesehen und zwar zweckmäßigerweise dort, wo das zweite Transferband 64 über eine Umlenkrolle 66 umgelenkt ist. Dadurch entsteht ein geschlossener Raum 67, in dem sich über kurz oder lang eine Dampfatmosphäre aufbaut, in der der Dampf den gleichen Druck hat wie in der Materialbahn 58.

Die Materialbahn 58 wird im Bereich einer Kühlwalze 68 vom ersten Transferband 62 abgehoben, wobei das zweite Transferband 62 über eine Umlenkrolle 69 geleitet wird. Im Bereich der Umlenkrolle 69 ist das zweite Transferband 62 gegenüber der Kühlwalze 68 durch eine Dichtungsanordnung 70 abgedichtet. Dadurch entsteht ein Raum 71, in dem sich ebenfalls eine Dampfatmosphäre bildet, in der der Dampf den gleichen Druck wie innerhalb der Materialbahn 58 hat. Die Abdeckeinrichtung wirkt hier also auch als Kühleinrichtung.

Zusätzlich kann vor dem Nip 52 noch eine Befeuchtungseinrichtung 72 angeordnet sein, die auf die Seite der Materialbahn 58 wirkt, die an der Schuhwalze 54 bzw. dem ersten Transferband 62 anliegt.

Die Materialbahn 58 wird also unmittelbar nach dem Verlassen des Nips 52 auf der einen Seite von dem ersten Transferband 62 abgedeckt, so daß dort kein Dampf austreten kann. Auf der gegenüberliegenden Seite kann der Dampf ebenfalls nicht austreten. Zunächst steht dem der Dampfdruck im Raum 67 entgegen. Später wird die andere Seite durch das zweite Transferband 64 abgedeckt.

Zwar wird die Abdeckung der der Schuhwalze 54 gegenüberliegenden Seite der Materialbahn 58 im Bereich der Kühlwalze 68 aufgehoben. Auch hier ist ein Dampfaustritt in den Raum 71 aber nicht möglich, weil einem derartigen Dampfaustritt der Dampfdruck im Raum 71 entgegensteht. Die Materialbahn 58 wird durch die Kühlwalze 68 an der einen Seite gekühlt und später, nachdem das erste Transferband 64 von der Materialbahn 58 abgehoben hat, von der zuerst erwähnten Kühlwalze 63 an der anderen Seite. Beim Abheben des zweiten Transferbandes 64 von der Materialbahn 58 ist eine Abdichtung nicht mehr erforderlich, weil die Materialbahn 58 bereits auf eine so niedrige Temperatur gebracht worden ist, daß ein nennenswertes Austreten von Dampf in den relativ kurzen Bereich zwischen dem Abheben des zweiten Transferbandes 64 und dem Auflegen der Materialbahn 58 auf die Kühlwalze 63 nicht mehr möglich ist.

Selbstverständlich kann man eine derartige Abdeckung auch bei einem Kalander verwenden, wie er in Fig. 1 dargestellt ist.

## Patentansprüche

1. Verfahren zum Behandeln einer Materialbahn (27;58) in einem Kalander (1; 51) mit einem mindestens einen Nip (15-25; 52) aufweisenden Walzenstapel (2), wobei der letzte Nip (25; 52) durch eine harte Walze (14;53) und eine weiche Walze (13; 54) begrenzt ist., bei welchem Verfahren man die Materialbahn (27; 58) in dem Walzenstapel (2) des Kalanders (1; 51) mit Druck und erhöhter Temperatur beaufschlagt und nach dem Durchlaufen durch den Walzenstapel (2; 53, 54) des Kalanders (1; 51) aufwickelt, wobei man die Materialbahn (27; 58) vor dem letzten Nip (25; 52) des Walzenstapels (2) des Kalanders (1) kühlt und man die Materialbahn (27; 58) nach dem Kühlen und vor dem letzten Nip (25;52) auf einer Seite befeuchtet, die im letzten Nip (25; 52) an der weichen Walze (13; 54) anliegt, wobei man die Materialbahn (27; 58) nach dem letzten Nip (25; 52) des Kalanders (1) erneut kühlt und/oder die Materialbahn (27; 58) nach dem letzten Nip (25; 52) des Kalanders abdeckt.

2. Verfahren nach Anspruch 1, **dadurch gekennzeichnet, daß** man die Materialbahn dampfundurchlässig abdeckt.

3. Kalander mit einem mindestens einen Nip, der durch eine beheizte Walze (12; 53) begrenzt ist, aufweisenden Walzenstapel (2) und mit einer Aufwickeleinrichtung (34; 60) hinter dem letzten Nip (25; 52), der durch eine harte Walze (14;53) und eine elastische Walze (13;54) begrenzt ist, wobei vor dem letzten Nip (25; 52) eine Kühleinrichtung (37; 59) angeordnet ist und zwischen der Kühleinrichtung (37°, 59) und dem letzten Nip (25; 52) eine Befeuchtungseinrichtung (38°, 72) angeordnet ist, wobei die Befeuchtungseinrichtung (38°, 72) auf der Seite einer Materialbahn (27°, 58) angeordnet ist, die an der elastischen Walze (13; 54) anliegt, wobei hinter dem letzten Nip (25) eine Nachkühleinrichtung (32; 63) angeordnet ist und/oder hinter dem letzten Nip (52) eine Materialbahnabdeckung (62, 64) vorgesehen ist.

4. Kalander nach Anspruch 3, **dadurch gekennzeichnet, daß** die Befeuchtungseinrichtung (38; 72) eine Temperaturerhöhung der Materialbahn (27; 58) nach der Kühleinrichtung (37; 59) bewirkt.

5. Kalander nach Anspruch 4, **dadurch gekennzeichnet, daß** die Befeuchtungseinrichtung (38) als Dampffeuchter ausgebildet ist.

6. Kalander nach einem der Ansprüche 3 oder 5, **dadurch gekennzeichnet, daß** die Materialbahnabdeckung (62, 64) dampfundurchlässig ausgebildet ist.

7. Kalander nach einem der Ansprüche 3 bis 6, **dadurch gekennzeichnet, daß** sich die Materialbahnabdeckung (62, 64) bis zu einer Aufwicklung (60) oder der Nachkühleinrichtung (63) erstreckt.

8. Kalander nach einem der Ansprüche 3 bis 7, **dadurch gekennzeichnet, daß** die Materialbahnabdeckung (62, 64) als Kühleinrichtung (68) ausgebildet ist.

9. Kalander nach einem der Ansprüche 3 bis 9, **dadurch gekennzeichnet, daß** die Kühleinrichtung (37, 32; 63, 68) als Kühlwalze ausgebildet ist.

## Claims

1. Method for treating a web of material (27; 58) in a calender (1; 51) having a roller stack (2) comprising at least one nip (15-25; 52), the last nip (25; 52) being limited by a hard roller (14; 53) and a soft roller (13; 54), in which method the web of material (27; 58) in the roller stack (2) of the calender (1; 51) is pressurized and subjected to increased temperature and is wound up subsequent to passing through the roller stack (2; 53, 54) of the calender (1; 51), with the web of material (27; 58) being cooled in front of the last nip (25; 52) of the roller stack (2) of the calender (1) and the web of material (27; 58) being moistened on one side subsequent to the cooling and prior to the last nip (25; 52), said side being in contact with the soft roller (13; 54) in the last nip (25; 52), with the web of material (27; 58) being again cooled subsequent to the last nip (25; 52) of the calender (1) and/or the web of material (27; 58) being covered subsequent to the last nip (25; 52) of the calender.

2. Method according to Claim 1, **characterized in that** the web of material is covered in a vapour impermeable manner.

3. Calender comprising a roller stack (2) having at least one nip, which is limited by a heated roller (12; 53), and a winding device (34; 60) downstream of the last nip (25; 52), which is limited by a hard roller (14; 53) and an elastic roller (13; 54), wherein a cooling device (37; 59) is arranged in front of the last nip (25; 52) and a moistening device (38; 72) is arranged between the cooling device (37; 59) and the last nip (25; 52), with the moistening device (38; 72) being arranged on that side of a web of material (27; 58), which is in contact with the elastic roller (13; 54), with a device for subsequent cooling (32; 63) being arranged downstream of the last nip (25) and/or a cover (62, 64) of the web of material being provided downstream of the last nip (52).

4. Calender according to Claim 3, **characterized in that** the moistening device (38; 72) causes a temperature increase of the web of material (27; 58) downstream of the cooling device (37; 59).

5. Calender according to Claim 4, **characterized in that** the moistening device (38) is configured as a steam humidifier.

6. Calender according to either of Claims 3 and 5, **characterized in that** the cover (62, 64) of the web of material is configured in a vapour impermeable manner.

7. Calender according to one of Claims 3 to 6, **characterized in that** the cover (62, 64) of the web of material extends to a winder (60) or the device for subsequent cooling (63).

8. Calender according to one of Claims 3 to 7, **characterized in that** the cover (62, 64) of the web of material is configured as a cooling device (68).

9. Calender according to one of Claims 3 to 8, **characterized in that** the cooling device (37, 32; 63, 68) is configured as a cooling roller.

## Revendications

1. Procédé pour traiter une nappe de matériau (27 ; 58) dans une calandre (1 ; 51) comprenant un empilement de cylindres (2) présentant au moins une ligne de contact (15-25 ; 52), la dernière ligne de contact (25 ; 52) étant limitée par un cylindre dur (14 ; 53) et un cylindre mou (13 ; 54), dans lequel procédé on sollicite la nappe de matériau (27 ; 58) dans l'empilement de cylindres (2) de la calandre (1 ; 51) avec de la pression et une température élevée et on l'enroule après le passage à travers l'empilement de cylindres (2 ; 53, 54) de la calandre (1 ; 51), et l'on refroidit la nappe de matériau (27 ; 58) avant la dernière ligne de contact (25 ; 52) de l'empilement de cylindres (2) de la calandre (1) et l'on humidifie la nappe de matériau (27 ; 58) après le refroidissement et avant la dernière ligne de contact (25 ; 52) d'un côté qui s'applique dans la dernière ligne de contact (25 ; 52) contre le cylindre mou (13 ; 54), et l'on refroidit à nouveau la nappe de matériau (27 ; 58) après la dernière ligne de contact (25 ; 52) de la calandre (1) et/ou on recouvre la nappe de matériau (27 ; 58) après la dernière ligne de contact (25 ; 52) de la calandre.

2. Procédé selon la revendication 1, **caractérisé en ce que** l'on recouvre la nappe de matériau de manière imperméable à la vapeur.

3. Calandre comprenant au moins un empilement de cylindres (2) présentant une ligne de contact qui est limitée par un cylindre chauffé (12 ; 53), et un dispositif d'enroulement (34 ; 60) derrière la dernière ligne de contact (25 ; 52) qui est limitée par un cylindre dur (14 ; 53) et un cylindre élastique (13 ; 54), un dispositif de refroidissement (37 ; 59) étant disposé avant la dernière ligne de contact (25 ; 52) et un dispositif d'humidification (38 ; 72) étant disposé entre le dispositif de refroidissement (37 ; 59) et la dernière ligne de contact (25 ; 52), le dispositif d'humidification (38 ; 72) étant disposé du côté d'une nappe de matériau (27 ; 58) qui s'applique contre le cylindre élastique (13 ; 54), un dispositif de post-refroidissement (32 ; 63) étant disposé derrière la dernière ligne de contact (25) et/ou un recouvrement de nappe de matériau (62, 64) étant prévu derrière la dernière ligne de contact (52).

4. Calandre selon la revendication 3, **caractérisée en ce que** le dispositif d'humidification (38 ; 72) provoque une augmentation de la température de la nappe de matériau (27 ; 58) après le dispositif de refroidissement (37 ; 59).

5. Calandre selon la revendication 4, **caractérisée en ce que** le dispositif d'humidification (38) est réalisé sous forme d'humidificateur à vapeur.

6. Calandre selon l'une quelconque des revendications 3 ou 5, **caractérisée en ce que** le recouvrement de nappe de matériau (62, 64) est réalisé de manière imperméable à la vapeur.

7. Calandre selon l'une quelconque des revendications 3 à 6, **caractérisée en ce que** le recouvrement de nappe de matériau (62, 64) s'étend jusqu'à un enroulement (60) ou jusqu'au dispositif de post-refroidissement (63).

8. Calandre selon l'une quelconque des revendications 3 à 7, **caractérisée en ce que** le recouvrement de nappe de matériau (62, 64) est réalisé sous forme de dispositif de refroidissement (68).

9. Calandre selon l'une quelconque des revendications 3 à 8, **caractérisée en ce que** le dispositif de refroidissement (37, 32 ; 63, 68) est réalisé sous forme de cylindre de refroidissement.
